# EUROPÄISCHE PATENTSCHRIFT

(11) **EP 1 117 925 B1**
(45) Veröffentlichungstag und Bekanntmachung des Hinweises auf die Patenterteilung: **09.11.2005**
(21) Anmeldenummer: 00962180.6
(22) Anmeldetag: 01.08.2000
(51) Int. Cl.: F02M 55/02

(54) **KRAFTSTOFFHOCHDRUCKSPEICHER**
HIGH PRESSURE FUEL ACCUMULATOR
ACCUMULATEUR DE CARBURANT SOUS HAUTE PRESSION

(30) Priorität: 03.08.1999 DE 19936535
(43) Veröffentlichungstag der Anmeldung: 25.07.2001
(73) Patentinhaber: ROBERT BOSCH GMBH, 70442 Stuttgart (DE)
(72) Erfinder: FRANK, Kurt, D-73614 Schorndorf (DE)
(86) Internationale Anmeldenummer: PCT/DE2000/002528
(87) Internationale Veröffentlichungsnummer: WO 2001/009506

(56) Entgegenhaltungen:
- EP-A- 0 508 362
- DE-A- 19 606 946
- DE-A- 19 753 054
- DE-C- 19 531 743
- DE-C- 19 747 736
- US-A- 5 169 182
- PATENT ABSTRACTS OF JAPAN vol. 1998, no. 03, 27. Februar 1998 (1998-02-27) & JP 09 303232 A (TOYOTA MOTOR CORP;TOYOTA AUTOM LOOM WORKS LTD), 25. November 1997 (1997-11-25)

## Beschreibung

### Stand der Technik

Die Erfindung betrifft einen Kraftstoffhochdruckspeicher für ein Common-Rail-Kraftstoffeinspritzsystem einer Brennkraftmaschine, mit mehreren Anschlussstücken für Kraftstoffleitungen.

In Common-Rail-Einspritzsystemen fördert eine Hochddruckpumpe, eventuell unter Zuhilfenahme einer Vorförderpumpe, den einzuspritzenden Kraftstoff aus einem Tank in den zentralen Kraftstoffhochdruckspeicher, der als Common-Rail bezeichnet wird. Von dem Rail führen Kraftstoffleitungen zu den einzelnen Injektoren, die den Zylindern der Brennkraftmaschine zugeordnet sind. Die Injektoren werden in Abhängigkeit von den Betriebsparametern der Brennkraftmaschine einzeln von der Motorelektronik angesteuert, um Kraftstoff in den Brennraum der Brennkraftmaschine einzuspritzen. Durch den Kraftstoffhochdruckspeicher sind die Druckerzeugung und die Einspritzung voneinander entkoppelt.

Ein herkömmlicher Kraftstoffhochdruckspeicher ist z.B. in der DE 196 06 946 A1 beschrieben. Der bekannte Kraftstoffhochdruckspeicher besteht aus einem langgestreckten, rohrförmigen Körper mit mehreren

Anschlüssen zur Versorgung der Injektoren. Die Enden der Kraftstoffleitungen sind in den Anschlussstücken des Kraftstoffhochdruckspeichers nur eingeschränkt beweglich. Damit bei der Montage des Kraftstoffhochdruckspeichers an der Brennkraftmaschine eine ausreichende Beweglichkeit der Kraftstoffleitungen in den Anschlussstücken des Kraftstoffhochdruckspeichers gewährleistet werden kann, sind zwischen dem Kraftstoffhochdruckspeicher und den Kraftstoffleitungen Zwischenstücke vorgesehen.

Aufgabe der Erfindung ist es, einen Kraftstoffhochdruckspeicher der eingangs geschilderten Art so auszubilden, dass die Enden der Kraftstoffleitungen in den Anschlussstücken ausreichend beweglich sind. Trotz der ausreichenden Beweglichkeit soll die Dichtigkeit an den Anschlussstellen auch bei hohen Drücken gewährleistet sein. Darüber hinaus soll der erfindungsgemäße Kraftstoffhochdruckspeicher einfach aufgebaut und kostengünstig herstellbar sein.

Die Aufgabe ist bei einem Kraftstoffhochdruckspeicher für ein Common-Rail-Kraftstoffeinspritzsystem einer Brennkraftmaschine, nach dem Oberbegriff des Anspruchs 1 durch die kennzeichnenden Merkmale des Anspruchs 1 gelöst.

Durch das Zwischenstück wird die Beweglichkeit der Kraftstoffleitungen in dem Anschlussstück erheblich verbessert. Durch die bessere Beweglichkeit können fertigungs- und montagebedingte Toleranzen ausgeglichen werden. Außerdem führt die Elastizität des Zwischenstücks dazu, dass die Anpresskraft sich aufgrund von Setzvorgängen an den Kontaktflächen zwischen Kraftstoffhochdruckspeicher und Zwischenstück einerseits sowie Zwischenstück und Kraftstoffhochdruckleitung andererseits nur in sehr geringem Umfang verringert. Dadurch, dass die aus dem Verspannen der Kraftstoffleitung resultierenden Radialkräfte von der Haltemutter oder dem Zwischenstück aufgenommen werden, wird ein seitliches Aufweiten der Kraftstoffhochdruckleitung bzw. des Zwischenstück verhindert, so dass die Anpresskraft auf dem bei der Montage durch Anziehen der Haltemutter eingestellten Wert verbleibt.

Eine besondere Ausführungsart der Erfindung ist dadurch gekennzeichnet, dass das Zwischenstück im Wesentlichen die Form eines Hohlzylinders mit zwei konischen Stirnflächen aufweist, die mit komplementären Stirnflächen an der Kraftstoffleitung und dem Kraftstoffhochdruckspeicher zusammenwirken. Durch die konischen Stirnflächen wird eine gute Dichtwirkung erzielt, wenn die komplementären Stirnflächen gegeneinander verspannt werden.

Eine weitere besondere Ausführungsart der Erfindung ist dadurch gekennzeichnet, dass an dem Anschlussstück ein Außengewinde vorgesehen ist, das mit dem Innengewinde einer Haltemutter so zusammenwirkt, dass die Kraftstoffleitung mit ihrem freien Ende gegen das Zwischenstück, und das Zwischenstück gegen den Kraftstoffhochdruckspeicher verspannt wird. Durch die Haltemutter wird eine schnelle Montage der Kraftstoffleitungen an dem Kraftstoffhochdruckspeicher ermöglicht.

Eine weitere besondere Ausführungsart der Erfindung ist dadurch gekennzeichnet, dass sich das zu dem Kraftstoffhochdruckspeicher gewandte und das von dem Kraftstoffhochdruckspeicher abgewandte Ende des Zwischenstücks verjüngen, und dass an der Haltemutter eine radiale Abstützfläche für die Kraftstoffleitung ausgebildet ist. Durch die symmetrische Gestalt des Zwischenstücks wird dessen Montage vereinfacht, weil der Monteur nicht darauf achten muss, wie herum das Zwischenstück in das Anschlussstück eingesetzt wird.

Wenn das Zwischenstück eine asymmetrische Gestalt aufweist, könnte es an der zu der Kraftstoffleitung gewandten Stirnfläche durch die komplementäre Stirnfläche der Kraftstoffleitung aufgeweitet werden. Eine solche Aufweitung wird dadurch verhindert, dass sich das Zwischenstück zumindest mit einem Teil seiner äußeren Mantelfläche an der inneren Umfangsfläche des Anschlussstücks abstützt.

Eine weitere besondere Ausführungsart der Erfindung ist dadurch gekennzeichnet, dass die Anschlussstücke an den Kraftstoffhochdruckspeicher angeschweißt sind. Diese Ausführungsart liefert den Vorteil, dass die Abdichtung zur Umgebung direkt an dem Kraftstoffhochdruckspeicher erfolgt. Die Schnittstelle zwischen dem Anschlussstück.und dem Kraftstoffhochdruckspeicher muss nicht hochdruckdicht ausgelegt werden. Dadurch werden Kosten bei der Herstellung eingespart.

Weitere Vorteile, Merkmale und Einzelheiten der Erfindung ergeben sich aus der nachfolgenden Beschreibung, in der unter Bezugnahme auf die Zeichnung zwei Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein.

In der beiliegenden Figur ist ein Ausschnitt eines erfindungsgemäßen Kraftstoffhochdruckspeichers im Längsschnitt dargestellt. Der dargestellte Kraftstoffhochdruckspeicher wird von einem rohrförmigen Grundkörper 1 mit einem langgestreckten, kreiszylinderförmigen Innenraum 6 gebildet. Der Innenraum 6 des rohrförmigen Grundkörpers 1 steht über eine Querverbindung 7, ein Anschlussstück 2 und eine Kraftstoffhochdruckleitung 10 mit einem (nicht dargestellten) Injektor einer Brennkraftmaschine in Verbindung:

Aus Gründen der Übersichtlichkeit ist in der dargestellten Figur nur eine Anschlussstelle dargestellt. Selbstverständlich ist an dem rohrförmigen Grundkörper 1 für jeden Injektor eine Anschlussstelle vorgesehen. Darüber hinaus sind noch weitere Anschlussstellen für die Kraftstoffzufuhr, Drucksensoren usw. an dem rohrförmigen Grundkörper 1 vorgesehen.

Das Anschlussstück 2 hat die Form eines gestuften Kreishohlzylinders mit zwei Abschnitten, die unterschiedliche Durchmesser aufweisen. An dem Abschnitt mit dem kleineren Durchmesser ist das Außengewinde ausgebildet. Die Stirnfläche des Abschnitts mit dem größeren Durchmesser ist mit Hilfe einer Schweißverbindung 3 fest mit dem rohrförmigen Grundkörper 1 verbunden.

Innerhalb des Anschlussstücks 2 ist an dem rohrförmigen Grundkörper 1 konzentrisch eine Erhöhung 4 in Form einer runden Scheibe ausgebildet. Im Zentrum der Erhöhung 4 befindet sich eine trichterförmige Öffnung 5, die in die Querverbindung 7 mündet.

An der trichterförmigen Öffnung 5 des rohrförmigen Grundkörpers 1 liegt ein sich verjüngendes Ende 8 eines Zwischenstücks 9 druckdicht an. Das Zwischenstück 9 hat die Form eines Hohlzylinders und wird mit Hilfe einer Haltemutter 11 zwischen der Kraftstoffleitung 10 und dem rohrförmigen Grundkörper 1 verspannt. Zu diesem Zweck wirkt das Innengewinde der Haltemutter 11 mit dem Außengewinde des Anschlussstücks 2 zusammen. Im zusammengebauten Zustand erstreckt sich die Kraftstoffleitung 10 durch eine kreisrunde Aussparung 18, die mittig in der Haltemutter 11 vorgesehen ist.

Bei dem Anschlussstück 2, dem Zwischenstück 9, der Kraftstoffleitung 10 und der Haltemutter 11 handelt es sich um rotationssymmetrische Teile. Links und rechts der Rotationsachse 19 sind zwei unterschiedliche Ausführungsformen der Erfindung dargestellt.

Bei der auf der linken Seite der Rotationsachse 19 dargestellten Ausführungsform verjüngt sich das Zwischenstück 9 an seinem von dem rohrförmigen Grundkörper 1 abgewandten Ende 12. Das sich verjüngende Ende 12 des Zwischenstücks 9 wirkt mit einem komplementären Dichtkonus 13 an der Kraftstoffleitung 10 zusammen. Um ein Aufweiten des an dem Zwischenstück anliegenden Endes der Kraftstoffleitung 10 zu verhindern, ist an der Haltemutter 11 eine Abstützfläche 14 ausgebildet, die an einem Bund 17 anliegt, der an dem Ende der Kraftstoffleitung 10 ausgebildet ist.

Außerdem ist an der Stirnseite der Haltemutter 11 eine kreisringförmige Spannfläche 15 ausgebildet. Über die Spannfläche 15 wird der an der Kraftstoffleitung 10 ausgebildete Dichtkonus 13 gegen das sich verjüngende Ende-12 des Zwischenstücks 9 gedrückt. Darüberhinaus wird das sich verjüngende Ende 8 des Zwischenstücks 9 in die trichterförmige Öffnung 5 des rohrförmigen Grundkörpers 1 gedrückt. Durch einen Strich 16 ist angedeutet, dass die Kraftstoffleitung 10 im zusammengebauten Zustand um einen Winkel von etwa 10° ausgelenkt werden kann.

Ein wesentlicher Aspekt der vorliegenden Erfindung ist darin zu sehen, dass das Innere der Kraftstoffleitung 10 über das Zwischenstück 9 mit dem Innenraum 6 des rohrförmigen Grundkörpers 1 hochdruckdicht verbunden ist, ohne dass die Verbindung zwischen dem Anschlussstück 2 und dem rohrförmigen Grundkörper 1 hochdruckdicht ausgelegt werden muss. Dennoch ist im eingebauten Zustand eine ausreichende Beweglichkeit der Kraftstoffleitung 10 gegeben, wie durch den Strich 16 angedeutet ist.

Bei der auf der rechten Seite der Rotationsachse 19 dargestellten Ausführungsform ist das von dem rohrförmigen Grundkörper 1 abgewandte Ende 22 des Zwischenstücks 9 trichterförmig ausgebildet. An dem trichterförmigen Ende 22 des Zwischenstücks 9 befindet sich ein komplementärer Dichtkonus 23 in Anlage, der am Ende der Kraftstoffleitung 10 ausgebildet ist. Um eine Aufweitung des Zwischenstücks 9 in diesem Bereich zu vermeiden, ist an dem Anschlussstück 2 eine Abstützfläche 24 vorgesehen, die an dem äußeren Umfang des Zwischenstücks 9 anliegt.

Das Verspannen des Zwischenstücks 9 zwischen der Kraftstoffleitung 10 und dem rohrförmigen Grundkörper 1 wird durch eine Spannfläche 25 erreicht, die an der Haltemutter 11 ausgebildet ist. Durch einen Strich 26 ist angedeutet, dass auch bei dieser Ausführungsform eine ausreichende Auslenkung der Kraftstoffleitung 10 im eingebauten Zustand möglich ist.

Die Beweglichkeit der Kraftstoffleitung 10 wird durch den geringen Abstand zwischen dem Dichtkonus 13, 23 am Ende der Kraftstoffleitung 10 und der Spannfläche 15, 25 gewährleistet. Außerdem muss die Größe der Aussparung 18 ausreichend bemessen sein.

## Patentansprüche

1. Kraftstoffhochdruckspeicher für ein Common-Rail-Kraftstoffeinspritzsystem einer Brennkraftmaschine, mit mehreren Anschlussstücken (2) für Kraftstoffleitungen (10), wobei in den Anschlussstücken (2) zwischen dem Kraftstoffhochdruckspeicher (1) und den Kraftstoffleitungen (10) jeweils ein Zwischenstück (9) angeordnet ist, wobei das von dem Kraftstoffhochdruckspeicher (1) abgewandte Ende (12) des Zwischenstücks (9) verjüngt (12) oder trichterförmig (22) ausgebildet ist, und mit einer Haltemutter (11) zum Anpressen einer Kraftstoffleitung (10) gegen das von dem Kraftstoffhochdruckspeicher (1) abgewandte Ende (12) des Zwischenstücks (9), **dadurch gekennzeichnet, dass** sich die Kraftstoffleitung (10) im Bereich des sich verjüngenden Teils des Zwischenstücks (9) direkt und in radialer Richtung an einer Abstützfläche (14) der Haltemutter (11) abstützt oder dass sich das Zwischenstück (9) im Bereich des trichterförmigen Endes (22) direkt und in radialer Richtung an einer Abstützfläche (24) des Anschlussstutzens (9) abstützt.

2. Kraftstoffhochdruckspeicher nach Anspruch 1 oder 2, **dadurch gekennzeichnet, dass** das Zwischenstück (9) im Wesentlichen die Form eines Hohlzylinders mit zwei konischen Stirnflächen (8; 12, 22) aufweist, die mit komplementären Stirnflächen (5; 13, 22) an dem Kraftstoffhochdruckspeicher (1) und der zugehörigen Kraftstoffleitung (10) zusammenwirken.

3. Kraftstoffhochdruckspeicher nach einem der vorhergehenden Ansprüche, **dadurch gekennzeichnet, dass** an dem Anschlussstück (2) ein Außengewinde vorgesehen ist, das mit dem Innengewinde der Haltemutter (11) so zusammenwirkt, dass die Kraftstoffleitung (10) mit ihrem freien Ende gegen das Zwischenstück (9), und das Zwischenstück (9) gegen den Kraftstoffhochdruckspeicher (1) verspannt wird.

4. Kraftstoffhochdruckspeicher nach einem der vorhergehenden Ansprüche, **dadurch gekennzeichnet, dass** sich das dem Kraftstoffhochdruckspeicher (1) zugewandte Ende (8) des Zwischenstücks (9) verjüngt.

5. Kraftstoffhochdruckspeicher nach einem der vorhergehenden Ansprüche, **dadurch gekennzeichnet, dass** die Anschlussstücke (2) an den Kraftstoffhochdruckspeicher (1) angeschweißt sind.

## Claims

1. High pressure fuel accumulator for a common rail fuel injection system of an internal combustion engine, having a plurality of connecting elements (2) for fuel lines (10), wherein in each case an intermediate element (9) is arranged in the connecting elements (2) between the high pressure fuel accumulator (1) and the fuel lines (10), wherein that end (12) of the intermediate element (9) which faces away from the high pressure fuel accumulator (1) tapers (12) or has a funnel shape (22), and having a securing nut (11) for pressing a fuel line (10) against that end (12) of the intermediate element (9) which faces away from the high pressure fuel accumulator (1), **characterized in that** the fuel line (10) is supported directly and in the radial direction on a support face (14) of the securing nut (11) in the region of the tapering part of the intermediate element (9), or **in that** the intermediate element (9) is supported directly and in the radial direction on a support face (24) of the connector (9) in the region of the funnel-shaped end (22).

2. High pressure fuel accumulator according to Claim 1, **characterized in that** the intermediate element (9) essentially has the shape of a hollow cylinder with two conical end faces (8; 12, 22) which interact with complementary end faces (5; 13, 22) on the high pressure fuel accumulator (1) and the associated fuel line (10).

3. High pressure fuel accumulator according to one of the preceding claims, **characterized in that** an external thread is provided on the connecting element (2), which external thread interacts with the internal thread of the securing nut (11) in such a way that the fuel line (10) is clamped by its free end against the intermediate element (9), and the intermediate element (9) is clamped against the high pressure fuel accumulator (1).

4. High pressure fuel accumulator according to one of the preceding claims, **characterized in that that** end (8) of the intermediate element (9) which faces the high pressure fuel accumulator (1) tapers.

5. High pressure fuel accumulator according to one of the preceding claims, **characterized in that** the connecting elements (2) are welded onto the high pressure fuel accumulator (1).

## Revendications

1. Accumulateur de carburant sous haute pression pour un système d'injection de carburant à rampe commune d'un moteur à combustion interne comportant plusieurs ajutages (2) pour des conduites de carburant (10),
les ajutages (2) comportant à chaque fois une pièce intermédiaire (9) entre l'accumulateur de carburant sous haute pression (1) et les conduites de carburant (10),
l'extrémité (12) de la pièce intermédiaire (9) à l'opposé de celle tournée vers l'accumulateur de carburant sous haute pression (1) ayant une forme diminuée (12) ou une forme en entonnoir (22), et
un écrou chapeau (11) pour presser la conduite de carburant (10) contre l'extrémité (12) de la pièce intermédiaire (9) à l'opposé de l'accumulateur de carburant à haute pression (1),
**caractérisé en ce qu'**
au niveau de la partie rétrécie de la pièce intermédiaire (9), la conduite de carburant (10) s'appuie directement et dans la direction radiale contre une surface d'appui (14) de l'écrou-chapeau (11), ou
la pièce intermédiaire (9) s'appuie directement au niveau de l'extrémité (22) en forme d'entonnoir et dans la direction radiale contre une surface d'appui (24) de l'ajutage de raccordement (9).

2. Accumulateur de carburant sous haute pression selon la revendication 1,
**caractérisé en ce que**
la pièce intermédiaire (9) présente essentiellement la forme d'un cylindre creux à deux surfaces frontales coniques (8 ; 12, 22) coopérant avec des surfaces frontales complémentaires (5 ; 13, 22) de l'accumulateur de carburant sous haute pression (1) ou de la conduite de carburant (10) correspondante.

3. Accumulateur de carburant sous haute pression selon l'une des revendications précédentes,
**caractérisé par**
un filetage extérieur sur la pièce de raccordement (2) coopérant avec le filetage intérieur de l'écrou-chapeau (11),
la conduite de carburant (10) étant serrée par son extrémité libre contre la pièce intermédiaire (9) et cette pièce intermédiaire (9) est serrée contre l'accumulateur de carburant sous haute pression (1).

4. Accumulateur de carburant sous haute pression selon l'une des revendications précédentes,
**caractérisé en ce que**
l'extrémité (8) de la pièce intermédiaire (9) tournée vers l'accumulateur de carburant sous haute pression (1) est rétrécie.

5. Accumulateur de carburant sous haute pression selon l'une des revendications précédentes,
**caractérisé en ce que**
les pièces de raccordement (2) sont soudées à l'accumulateur de carburant sous haute pression (1).
